# EUROPÄISCHE PATENTSCHRIFT

(11) **EP 0 062 781 B1**
(45) Veröffentlichungstag und Bekanntmachung des Hinweises auf die Patenterteilung: **24.10.1984**
(21) Anmeldenummer: 82102287.8
(22) Anmeldetag: 19.03.1982
(51) Int. Cl.: D01H 1/12

(54) **Offenendspinnmaschine**
Open-end spinning machine
Métier à filer à fibre libérée

(30) Priorität: 13.04.1981 CS 2773/81
(43) Veröffentlichungstag der Anmeldung: 20.10.1982
(73) Patentinhaber: Vyzkumny ustav bavlnársky, Ustî nad Orlicî (CS)
(72) Erfinder: Ferkl, Frantisek, Dukla 315 (CS); Cap, Antonir, Dukla 325 (CS); Vecera, Milos, Dukla 316 (CS); Skala, Josef, Dipl.-Ing., Tyrsova 737 (CS); Kopriva, Vaclav, Dipl.-Ing., Na stepnici 1270 (CS); Blasko, Michal, Malé Hamry 578 (CS); Pavek, Karel, Dipl.-Ing., Hlavni 288 (CS); Chrtek, Milan, Dipl.-Ing., Jeremenkova 1708 (CS); Blasko, Jan, Dipl.-Ing., Stavebniku 1295 (CS)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan, B.Sc.(Phys)

## Beschreibung

Die Erfindung betrifft eine Offenend-Spinnmaschine mit einem Maschinenrahmen, an dessen Aussenseite Offenend-Spinneinheiten angeordnet sind, deren jede aus einem nach vorn offenen Spinngehäuse mit einem darin befindlichen Spinnrotor und einer an einem zentralen Luftabführungskanal angeschlossenen Luftabführungsöffnung sowie einem relativ zum Spinngehäuse abklappbaren Auflösegehäuse mit einer Auflösewalze, einer Schmutzabscheideöffnung und einem Schmutzabführungskanal besteht, dessen an der dem Maschinenrahmen zugewandten Wand des Auflösegehäuses mündende Austrittsöffnung an ein Verbindungsrohr angrenzt und über dieses mit einem weiteren zentralen Luftabführungskanal in Verbindung steht.

Eine Offenend-Spinnmaschine mit Spinneinheiten, die aus an einem Maschinenrahmen angebrachten Spinngehäusen und davon abklappbaren Auflösegehäusen besteht, ist z.B. aus der DE-AS Nr. 1535005 bekannt. Aus der DE-AS Nr. 2023234 und der DE-OS Nr. 2327663 ist die Anordnung einer Reinigungsöffnung im Auflösegehäuse bekannt, an die ein Schmutzabführungskanal anschliesst, dessen Auslass mittels eines Verbindungsrohrs mit einem zentralen, in oder an dem Maschinenrahmen vorgesehenen Luftabführungskanal kommunizierend verbunden ist. Das Spinngehäuse weist eine Austrittsöffnung auf, die gleichfalls mittels eines Verbindungsrohres an einen zentralen, entweder selbständigen oder gemeinsamen Luftabführungskanal angeschlossen ist, der die Arbeitsluft aus dem Spinnrotor ableitet. Die Verbindungsrohre, die an den zentralen Luftabführungskanal angeschlossen sind, sind an der Wand des Maschinenrahmens angeordnet.

Beim praktischen Betrieb von Offenend-Spinnmaschinen gibt es eine Reihe von Problemen, die insbesondere die Schmutzabführung betreffen. Besonders problematisch ist die Schmutzabführung aus der Reiningungsöffnung durch den Schmuₜzabführungskanal, da dort komplizierte Luftströmungen entstehen, die eine Rückkehr des Schmutzes zur Auflösewalze bewirken. Zur Beseitigung dieses Problems wurden verschiedene Vorschläge gemacht. Bei der aus der DE-OS Nr. 2327663 bekannten Anordnung soll beispielsweise die Schmutzabführung dadurch sichergestellt werden, dass der Reinigungsöffnung und dem Schmutzabführungskanal eine Schmutzsammelkammer folgt, an deren Boden unterhalb der Ausmündung des Schmutzabführungskanals ein Absaugkanal vorgesehen ist, der mit dem zentralen Luftabführungskanal in Verbindung steht. Bei einer weiteren, aus der CH-PS Nr. 593355 bekannten Anordnung ist die Reinigungsöffnung über den Schmutzabführungskanal an einem Absaugkanal angeschlossen. Dadurch soll der Schmutz in den Luftstrom im Schmutzabführungskanal hineingebracht und von diesem in den zentralen Luftabführungskanal transportiert werden.

Komplizierte Luftströmungen, die die Rückkehr eines Teils des Schmutzes bewirken, treten sowohl bei der in der DE-OS Nr. 2327663 beschriebenen Sammelkammeranordnung als auch bei der Absaugkanalanordnung nach der CH-PS Nr. 593355 auf, so dass bei beiden bekannten Anordnungen Schmutz zu den Auflösewalzen zurückgelangt.

Ein weiteres Problem tritt im Bereich der Austrittsöffnungen der Luft- bzw. Schmutzabführungskanäle und ihrer Anschlüsse an die Verbindungsrohre zum zentralen Luftabführungskanal auf, die aus dem Maschinenrahmen herausgeführt sind. Zum Öffnen der Spinneinheit wird das Auflösegehäuse vom Spinngehäuse entfernt und, obwohl im zentralen Luftabführungskanal ein stetiger Unterdruck herrscht, kommt es beispielsweise infolge des Austritts von Druckluft aus dem Spinngehäuse vor dem Stillstand des Spinnrotors zum Aufwirbeln von Staub und Faserflug in der Umgebung der Spinneinheit. Beim Schliessen der Spinneinheit werden die Fasern zwischen den Aus-und Eintrittsöffnungen der erwähnten Kanäle bzw. Verbindungsrohre eingeklemmt, wodurch diese verstopft oder zumindest die Wirksamkeit des Schmutzabscheide- und Abfuhrprozesses herabgesetzt wird. Dieses Problem soll z.B. gemäss CS-Urheberschein Nr. 165891 dadurch gelöst werden, dass sich der Schmutzabführungskanal im Bereich seines Anschlusses an das Verbindungsrohr verjüngt und dass er mit einer Dichtung versehen ist. Obwohl diese Dichtung des Übergangsbereiches allgemein angewandt wird (s. z.B. DE-OS Nr. 2294255), weist diese Anordnung die oben angeführten Nachteile auf. Wegen der gegenseitig abklappbaren Gehäuse ist darüber hinaus eine verhältnismässig hohe Genauigkeit bei der Herstellung der Spinneinheiten und des Maschinenrahmens notwendig.

Der vorliegenden Erfindung liegt die Aufgabe zugrunde, die Schmutzabführung aus dem Bereich der Reinigungsöffnung eines vom Spinngehäuse abklappbaren Auflösegehäuses derart sicherzustellen, dass eine Schmutzrückkehr zur Auflösewalze verhindert wird, wobei gleichzeitig das Auffangen von Fasern am Übergang zwischen den Luft- bzw. Schmutzabführungskanälen der Spinneinheiten zu den Verbindungsrohren zum zentralen Luftabführungskanal verhindert wird, ohne dass die einfache Herstellung und Montage der Offenend-Spinnmaschine beeinträchtigt wird.

Erfindungsgemäss wird diese Aufgabe dadurch gelöst, dass die axiale Tiefe des Schmutzabführungskanals von der Schmutzabscheideöffnung bis zur Austrittsöffnung im wesentlichen gleich gross ist und dass der an die Austrittsöffnung angrenzende Endabschnitt des am Maschinenrahmen angebrachten Verbindungsrohres derart konisch erweitert ist, dass er die Austrittsöffnung mit Abstand umgibt, so dass ein Luftspalt zwischen der Austrittsöffnung und der Eintrittsöffnung des Endabschnittes vorliegt.

Ein Vorteil der erfindungsgemässen Anordnung besteht darin, dass die axiale Tiefe des Schmutzabführungskanals von der Reinigungsöffnung an der axialenTiefe der aus dem die Auflösewalze lagernden Hohlraum führenden Reinigungsöffnung entspricht, wodurch der unerwünschte Einfluss der Kanalwände auf die Rückkehr von Schmutz zur Auflösewalze im wesentlichen beseitigt ist.

Ein weiterer Vorteil liegt darin, dass die Fasern im Bereich des Übergangs vom Schmutzabführungskanal zum Verbindungsrohr nicht aufgefangen werden, so dass dieser Bereich nicht verstopft wird, da die zusätzliche Saugluft beim Schliessen der Spinneinheit aus dem Spinnereiraum zufällig anfliegende Fasern mitreisst.

Bei einer Reinigungsvorrichtung von Fasermaterial an einer Offenend-Spinnvorrichtung (DE-AS Nr. 2018744) ist es zwar bereits bekannt, am Ende einer Saugleitung, die an die unter der Reinigungsstelle liegende Mündung einer Luftkammer angeschlossenen ist, einen Lochkranz vorzusehen, um so beim Absaugen der Luft aus der Luftkammer zusätzliche Aussenluft anzusaugen. Bei dieser bekannten Vorrichtung ist jedoch ein Abklappen des Auflösewalzengehäuses nicht vorgesehen, so dass ein Auffangen und Einklemmen von Fasern beim Schliessen der Spinneinheit gar nicht auftreten kann. Mit einem Lochkranz wäre insbesondere dieses Problem auch nicht zu lösen.

Eine vorteilhafte Ausführungsform der Erfindung besteht darin, dass die Austrittsöffnung des Schmutzabführungskanals an einem aus der dem Maschinenrahmen zugewandten Wand des Auflösegehäuses herausragenden Stutzen vorgesehen ist, dessen äussere Umfangswand sich zum Maschinenrahmen hin konisch verjüngt, und dass der Endabschnitt des Verbindungsrohres in der Arbeitslage des Auflösegehäuses mit umfangsmässigem Abstand auf den Rohrstutzen aufgesetzt ist.

Bei einer weiteren vorteilhaften Ausführungsform der Erfindung liegen die Austrittsöffnung in der dem Maschinenrahmen zugewandten Wand des Auflösegehäuses und die Luftabführungsöffnung des Spinngehäuses, die parallel zueinander Verlaufende Achsen aufweisen, in einen Abstand ' voneinander aufweisenden, senkrecht zu den Achsen der Öffnungen verlaufenden Ebenen, wobei dieser Abstand grösser ist als die Entfernung der Achsen der beiden Öffnungen.

Durch den Abstand zwischen dem Austritt des Schmutzabführungskanals aus dem Auflösegehäuse und dem Arbeitsluftaustritt aus dem Spinngehäuse wird der ungünstige Einfluss der aus dem Spinngehäuse entweichenden Luftströmung beseitigt.

Um die leichte und einfache Herstellung und Montage von Offenend-Spinnmaschinen sicherzustellen, ist bei einer weiteren vorteilhaften Ausführungsform der Erfindung das Verbindungsrohr in einer elastischen, in der Wand des einen zentralen Luftabführungskanals vorgesehenen Muffe gehalten und geht durch eine grösser als das Verbindungsrohr ausgebildete Öffnung in der Wand des Maschinenrahmens sowie durch einen an der Aussenseite des Maschinenrahmens verstellbar angeordneten, das Verbindungsrohr abstützenden Halter hindurch.

Die Erfindung wird im folgenden anhand der Zeichnung näher beschrieben. In der Zeichnung zeigen:

Fig. 1 einen Schnitt durch eine Offenend-Spinneinheit, die einen entsprechenden Anschluss an den zentralen Luftabführungskanal aufweist,
Fig. 2 einen Schnitt im wesentlichen nach Linie 11-11 in Fig. 1, und
Fig. 3 einen Schnitt einer anderen Ausführungsform des Anschlusses des Schmutzabführungskanals an das Verbindungsrohr.

Wie der Fig. 1 zu entnehmen ist, besteht die Offenend-Spinnmaschine aus einem teilweise veranschaulichten Maschinenrahmen 1 mit einem zentralen, entlang der gesamten Maschine verlaufenden Luftabführungskanal 2. Das Ende dieses Kanals 2 steht mit einem nicht dargestellten Saugkanal der Spinnerei oder mit einer selbständigen Unterdruckquelle in Verbindung. An seiner Aussenseite trägt der Maschinenrahmen 1 bekannte Spinneinheiten 3, von denen jede aus einem Spinngehäuse 4 und einem Auflösegehäuse 5 bestehen. In dem Spinngehäuse 4 ist ein bekannter Spinnrotor 6 angeordnet, dessen Welle 7 in einer Lagerbuchse 8 gelagert ist. Der Spinnrotor 6 ist entweder mit Ventilationslöchern versehen, oder es wird ein notwendiger Arbeitsunterdruck von einer gemeinsamen, an der Maschine vorgesehen Unterdruckquelle erzeugt. Nichtsdestoweniger ist das Spinngehäuse 4 immer mit einer Abführungsöffnung 9 zum Abführen von Arbeitsluft versehen. In dem Betriebs- bzw. abgeschlossenen Zustand der Spinneinheit 3 ist die Abführungsöffnung 9 an die Eintrittsöffnung eines Verbindungskanals 10 angeschlossen, der wiederum mit einem Durchlaufkanal 11 zum Abführen von Arbeitsluft in Verbindung steht. Diese Eintrittsöffnung des Verbindungskanals 10 mündet an der Aussenseite 12 des Maschinenrahmens 1. In dem Auflösege-, häuse 5 befindet sich einerseits ein Speisemechanismus 13 zum Liefern von Faserband 14, andererseits eine von einem nicht dargestellten Treibriemen angetriebene Auflösewalze 15. Der die Auflösewalze 15 lagernde Hohlraum 16 des Auflösegehäuses 5 steht einerseits mit einem Speisekanal 17 zum Liefern von Einzelfasern dem Spinnrotor 6, andererseits mittels einer Reinigungsöffnung 18 mit einem Abführungskanai 19 in Verbindung. Der Austritt 20 des letztgenannten mündet auf die Aussenseite 21 des Auflösegehäuses 5 aus. Die innere Höhe H des Querschnitts des Abführungskanals 19 ist von der Reinigungsöffnung 18 an bis zum Austritt 20 über die ganze Kanallänge im wesentlichen gleich. Durch ein Verbindungsrohr 22 schliesst sich der Austritt 20 an den zentralen Luftabführungskanal 2 zum Abführen von Verunreinigungen an. Der Eintritt 24 des Verbindungsrohres 22 ist im wesentlichen konisch erweitert und schliesst sich an der Aussenseite 21 des Auflösegehäuses 5 an den Austritt 20 des Abführungskanals 19 an. Die Stirnebene des Eintritts 24 des Verbindungsrohrs 22 weist einen grösseren inneren Querschnitt als der Austritt 20 des Abführungskanals 19 auf, wobei zwischen dem Eintritt 24 und dem Austritt 20 ein Spalt zum zusätzlichen Luftansaugen vorgesehen ist. Ein solcher Spalt 25 kann beispielsweise so gebildet sein, dass der Rand des Eintritts 24 des Verbindungsrohrs 22 mit drei kurzen Vorsprüngen 23 versehen ist (Fig. 3). Eine vorteilhaftere Ausführungsform des Austritts 20 ist in Fig. 1 und 2 gezeigt: Der Austritt 20 ragt über die Aussenwand 21 des Auflösegehäuses 5 und seine äussere Umfangswand 26 erweitert sich im wesentlichen konisch vom Ende an bis zur Aussenwand 21 des Auflösegehäuses 5. In dem Betriebs- bzw. abgeschlossenen Zustand der Spinneinheit 3 ist das Verbindungsrohr 22 mindestens teilweise auf die konische äussere Aussenwand 26 des Austritts 20 aufgesetzt. Der konisch erweiterte Eintritt 24 des Verbindungsrohrs 22 kann mit kurzen Vorsprüngen versehen sein, wodurch ein Spalt zwischen den erwähnten Wänden entsteht; alternativ können solche Vorsprünge an der äusseren Umfangswand 26 des Austritts 20 vorgesehen sein. Es ist auch möglich, die Zusammenverbindung des Ein- und Austritts 24 bzw. 20 ohne jedwede Vorsprünge vorzunehmen und die Ausbildung des Spaltes 25 an einer eventuell bei der Herstellung dieser Elemente vorkommenden, z.B. durch Unbearbeitung des Gussstückes verursachten Ungenauigkeit zu belassen. Das Verbindungsrohr 22 ist in einer elastischen, in der Wand des zentralen Luftabführungskanals 2 vorgesehenen Muffe 27 festgehalten und geht durch eine Öffnung 28 in der Wand des Maschinenrahmens 1 und weiterhin durch einen an der Aussenwand 12 des Maschinenrahmens 1 mittels einer Schraube 30 stellbar angeordneten Halter 29 hindurch. Mit Hilfe dieses Halters 29 kann der Eintritt 24 des Verbindungsrohrs 22 gegenüber dem Austritt 20 des Abführungskanals 19 eingestellt und somit eventuelle Herstellungsungenauigkeiten kompensiert werden.

Um die gegenseitige Einwirkung der Luftströmungen in dem Ausserbetriebs- bzw. offenen Zustand der Spinneinheit oder während deren Aufmachens zu vermeiden, liegen der Austritt 20 des Abführungskanals 19 im Auflösegehäuse 5 und die Abführungsöffnung 9 im Spinngehäuse 4 in zwei verschiedenen, voneinander auf eine Distanz A entfernten Ebenen, welche Distanz A grösser ist als die axiale Entfernung B zwischen dem Austritt 20 und der Abführungsöffnung 9.

Die oben beschriebene Ausführungsform stellt kontinuierliche Abführung von Verunreinigungen von der Reinigungsöffnung 18 des Auflösegehäuses 5 an in den zentralen Luftabführungskanal 2 sicher.

Die Spinneinheit der erfindungsgemässen Offenend-Spinnmaschine arbeitet folgendermassen:
Durch den Speisemechanismus 13 wird ein Faserband 14 der Auflösewalze 15 zügeliefert, von der die Fasern aus dem Faserband 14 vereinzelt und in den Speisekanal 17 befördert werden. Durch diesen werden die Fasern vom Luftstrom in den Spinnrotor 6 mitgenommen und dort auf die bekannte Art und Weise in Form eines Faserbändchens abgelagert. Dieses Bändchen wird dann durch Zusammenrollen bzw. Verdrehen zu Garn umgeformt. Der erwähnte Luftstrom wird von einem durch bekannte Ventilationslöcher im Spinnrotor 6 erzeugten Unterdruck hervorgerufen. Die Luft wird aus dem Spinnrotor 6 durch den Verbindungskanal 10 in den im Maschinenrahmen 1 vorgesehenen Durchlaufkanal 11 abgeführt.

Bei der Vereinzelung der Fasern durch die Auflösewalze 15 werden gleichzeitig Verunreinigungen freigemacht und durch die Reinigungsöffnung 18 in den Abführungskanal 19 abgeführt.

Da der Abführungskanal 19 mittels des Verbindungsrohrs 22 an den zentralen Luftabführungskanal 2, in dem ein durch eine nicht dargestellte Unterdruckquelle erzeugter Unterdruck herrscht, angeschlossen ist, entsteht infolge eines Druckgradients eine Luftströmung in Richtung aus dem Abführungskanal 19 in den zentralen Luftabführungskanal 2.

Die von der Auflösewalze 15 in die Reinigungsöffnung 18 herausgeschleuderten Verunreinigungen werden dann durch die erwähnte Luftströmung aus dem Abführungskanal 19 durch das Verbindungsrohr 22 in den zentralen Luftabführungskanal 2 geführt. An der Stelle, wo sich der Eintritt 24 des Verbindungsrohrs 22 an den Austritt 20 des Abführungskanals 19 an der Aussenwand 21 des Auflösegehäuses 5 anschliesst, wird durch den Spalt 25 Luft angesaugt; diese vermeidet die Ablagerung der Fasern an dieser Stelle bei der Handhabung der auf bekannte und deshalb nicht näher erwähnte Art z.B. bei einem Fadenbruch im Spinnrotor 6 aufzumachenden Spinneinheit.

## Patentansprüche

1. Offenend-Spinnmaschine mit einem Maschinenrahmen (1), an dessen Aussenseite Offenend-Spinneinheiten angeordnet sind, deren jede aus einem nach vorn offenen Spinngehäuse (4) mit einem darin befindlichen Spinnrotor (6) und einer an einem zentralen Luftabführungskanal (11) angeschlossenen Luftabführungsöffnung (9) sowie einem relativ zum Spinngehäuse (4) abklappbaren Auflösegehäuse (5) mit einer Auflösewalze (15), einer Schmutzabscheideöffnung (18) und einem Schmutzabführungskanal (19) besteht, dessen an der dem Maschinenrahmen (1) zugewandten Wand (21) des Auflösegehäuses (5) mündende Austrittsöffnung (20) an ein Verbindungsrohr (22) angrenzt und über dieses mit einem weiteren zentralen Luftabführungskanal (2) in Verbindung steht, dadurch gekennzeichnet, dass die axiale Tiefe (H) des Schmutzabführungskanals (19) von der Schmutzabscheideöffnung (18) bis zur Austrittsöffnung (20) im wesentlichen gleich gross ist und dass der an die Austrittsöffnung (20) angrenzende Endabschnitt (24) des am Maschinenrahmen (1 ) angebrachten Verbindungsrohrs (22) derart konisch erweitert ist, dass er die Austrittsöffnung (20) mit Abstand umgibt, so dass ein Luftspalt (25) zwischen der Austrittsöffnung (20) und der Eintrittsöffnung des Endabschnitts (24) vorliegt.

2. Offenend-Spinnmaschine nach Anspruch 1, dadurch gekennzeichnet, dass die Austrittsöffnung (20) des Schmutzabführungskanals (19) an einem aus der dem Maschinenrahmen (1) zugewandten Wand (21) des Auflösegehäuses (5) herausragenden Rohrstutzen (26) vorgesehen ist, dessen äussere Umfangswand sich zum Maschinenrahmen (1 ) hin konisch verjüngt, und dass der Endabschnitt (24) des Verbindungsrohres (22) in der Arbeitslage des Auflösegehäuses (5) mit umfangsmässigem Abstand auf den Rohrstutzen (26) aufgesetzt ist.

3. Offenend-Spinnmaschine nach einem der beiden Ansprüche 1 oder 2, dadurch gekennzeichnet, dass die Austrittsöffnung (20) in der dem Maschinenrahmen (1) zugewandten Wand (21) des Auflösegehäuses (5) und die Luftabführungsöffnung (9) des Spinngehäuses (4), welche parallel zueinander verlaufende Achsen aufweisen, in einen Abstand (A) voneinander aufweisenden, senkrecht zu den Achsen der Öffnungen (9, 20) verlaufenden Ebenen liegen, wobei dieser Abstand (A) grösser ist als die Entfernung (B) der Achsen der beiden Öffnungen (9, 20).

4. Offenend-Spinnmaschine nach einem der vorhergehenden Ansprüche, dadurch gekennzeichnet, dass das Verbindungsrohr (22) in einer elastischen, in der Wand des einen zentralen Luftabführungskanal (2) vorgesehenen Muffe (27) gehalten ist und durch eine grösser als das Verbindungsrohr (22) ausgebildete Öffnung (28) in der Wand des Maschinenrahmens (1) sowie durch einen an der Aussenseite (12) des Maschinenrahmens (1) verstellbar angeordneten, das Verbindungsrohr (22) abstützenden Halter (29) hindurchgeht.

## Claims

1. An open end spinning machine having a machine frame (1) and open end spinning units arranged at the outer side of the machine frame, with each open end spinning unit comprising a spinning housing (4) which is open at its front end, a spinning rotor (6) located therein, an air extraction aperture (9) connected to a central air extraction duct (11) and an opening housing (5), wherein the opening housing can be pivoted relative to the spinning housing (4), has an opening cylinder (15), an aperture (18) for the separating out of contaminants and a duct (19) for extracting the contaminants, and wherein the outlet opening (20) of the contaminant extraction duct (19), which opens at the wall (21) of the opening housing (5) facing the machine frame (1), adjoins a connection tube (22) and is connected, viathis connection tube, with a further central air extraction duct (2), characterised in that the axial depth (H) of the duct (19) for extracting contaminants is of substantially the same size from the aperture (18) for the separating out of contaminants up to the outlet opening (20), and in that the end section (24) of the connection tube (22), which is attached to the machine frame (1) and which adjoins the outlet opening (20), is conically widened in such a way that it surrounds and is spaced from the outlet opening (20), so that an air gap (25) is present between the outlet opening (20) and the inlet opening of the end section (24).

2. An open end spinning machine in accordance with Claim 1, characterised in that the outlet opening (20) of the duct (19) for the extraction of contaminants is provided with a stub pipe (26) which projects out of the wall (21) of the opening housing (25) facing the machine frame, with the outer peripheral wall of the stub pipe tapering conically towards the machine frame (1), and in that the end section (24) of the connection tube (22) is positioned, in the operating position of the opening housing (5), with peripheral spacing on the pipe stub (26).

3. An open end spinning machine in accordance with one of Claims 1 or 2, characterised in that the outlet opening (20) in the wall (21) of the opening housing (5) facing the machine frame (1) and the air extraction opening (9) of the spinning housing (4), which have axes which extend parallel to one another, lie in planes which are spaced from one another by a distance (A) and which extend perpendicular to the axes of the openings (9, 20) with this distance (A) being greater than the separation (B) of the axes of the two openings (9, 20).

4. An open end spinning machine in accordance with one of the preceding claims, characterised in that the connection tube (22) is held in a resilient muff (27) provided in the wall of the central air extraction duct (2) and passes through an opening (28) larger than the connection tube (22) in the wall of the machine frame (1 ), and also through a holder which is adjustably arranged at the outer side (12) of the machine frame (1) and which braces the connection tube (22).

## Revendications

1. Machine à filer utilisant le dispositif dit à extrémité ouverte, ayant dans ou sur la poutre du squelette (1 ), sur son côté extérieur, une unité de filage apprêté composée, d'une part, du corps filateur (4) avec le rotor (6) et avec l'ouverture d'évacuation (9) de l'air technologique et, d'autre part, du corps d'individualisation (5) avec le rouleau peigneur, avec l'ouverture de purification (18) adaptée à ce rouleau, avec le canal de fuite des impuretés (19), dont la sortie est attachée par le tuyau de jonction au canal d'air central de fuite (11 ), caractérisée en ce que la sortie (20) du canal d'évacuation (19) monte sur la paroi extérieure (21 ) du corps d'individualisation (5) dans sa hauteur inférieure, qui est pratiquement identique à la hauteur de l'ouverture de purification (18), cependant que le tuyau de jonction (22) a une entrée coniquement élargie (24), liée sur la paroi extérieure (21 ) du corps d'individualisation (5), vis-à-vis de la sortie, et qui a, sur le plan d'entrée, une section intérieure plus large que la section extérieure de la sortie (20), cependant qu'entre l'entrée (24), le tuyau de jonction (22) et la sortie (20) se trouve une fente (25) pour l'infiltration d'air.

2. Machine à filer utilisant le dispositif dit à extrémité ouverte suivant la revendication 1, caractérisée en ce que la sortie (20) du canal d'évacuation (19) monte au-dessus de la paroi extérieure (21) du corps d'individualisation (5) et que ses parois périphériques extérieures (26) s'élargissent coniquement de l'extrémité de la sortie (20) vers la paroi extérieure (21) du corps d'individualisation (5), cependant que le tuyau de jonction (22) est, par son entrée (24) coniquement élargie, emmanché dans la position de travail du corps d'individualisation (5) sur les parois périphériques extérieures (26) de la sortie (20).

3. Machine à filer utilisant le dispositif dit à extrémité ouverte suivant l'une des revendications 1 ou 2, caractérisée en ce que le plan de l'extrémité de la sortie (20) est déplacé sur le corps d'individualisation (5), vis-à-vis du plan de l'ouverture de fuite (9) du corps filateur (4), de la mesure (A), qui empêche une action réciproque de l'air au cours de l'état d'ouverture de l'unité de filage.

4. Machine à filer utilisant le dispositif dit à extrémité ouverte suivant l'une des revendications précédentes, caractérisée en ce que le tuyau de jonction est ancré dans une douille élastique (27), située dans le canal d'air central (2), et qu'il passe par l'ouverture (28) dans l'âme de poutre (1 ) et par le support (29), qui est apprêté d'une manière réglable sur le côté extérieur (12) de la poutre du squelette (1).
